# FASCICULE DE BREVET EUROPEEN

(11) **EP 0 181 828 B1**
(45) Date de publication et mention de la délivrance du brevet: **26.07.1989**
(21) Numéro de dépôt: 85440064.5
(22) Date de dépôt: 07.11.1985
(51) Int. Cl.: B21B 13/18

(54) **Dispositif d'entraînement en rotation des galets de travail d'une installation de laminoir planétaire de produits longs**
Rotationsantriebsvorrichtung für Arbeitsrollen eines Planetenwalzwerkes für langes Walzgut
Device for rotationally driving the work rolls of a planetary mill for long rolling stock

(30) Priorité: 14.11.1984 FR 8417694
(43) Date de publication de la demande: 21.05.1986
(73) Titulaire: INSTITUT DE RECHERCHES DE LA SIDERURGIE FRANCAISE (IRSID), F-57210 Maizières-lès-Metz (FR)
(72) Inventeur: Fazan, Bernard, F-57000 Metz (FR)
(74) Mandataire: Ventavoli, Roger

(56) Documents cités:
- US-A- 2 978 933

## Description

La présente invention concerne les installations de laminoir planétaire pour le laminage de produits métalliques longs, notamment en acier. Elle a trait plus spécialement à l'entraînement en rotation des galets de travail à gorge qui équipent les rotors de ces installations.

On rappelle qu'un laminoir planétaire consiste toujours, dans son principe, dans le fait que les cylindres (ou galets) de travail peuvent, non seulement tourner autour de leur axe, mais également se déplacer dans l'espace selon une trajectoire cylindrique qui n'est pas nécessairement de révolution et qui n'est pas nécessairement fermée.

Les installations de laminage planétaire considérées ici sont celles dans lesquelles les galets sont pourvus d'une gorge de laminage et sont montés en rotation libre sur leurs axes, lesquels sont parallèles entre eux et répartis à la périphérie de rotors dont l'axe de rotation est lui-même parallèle à ceux des galets. Les rotors sont groupés par paire de part et d'autre du produit à laminer.

Un laminoir planétaire dit «universel» est un outil de transformation spécifique aux produits longs et qui présente au moins deux paires de rotors, décalées angulairement autour du produit à laminer afin de pouvoir en laminer chacune de ses faces.

Les galets viennent périodiquement, sur une portion de leur orbite, appelée arc de travail, au contact du produit à laminer, le fond de la gorge laminant les arêtes du produit. Ils acquièrent alors brusquement une vitesse élevée de rotation sur eux-mêmes déterminée par la vitesse du rotor qui les porte et par les conditions de contact avec le matériau à laminer. On sait que ces brusques accélérations de la rotation de chaque galet au cours des premiers instants du contact avec le produit à laminer peuvent conduire à un patinage, et donc à une usure précoce des galets, ainsi qu'à des défauts ultérieurs sur la surface des produits.

Il est déjà connu, dans le cas des produits plats, pour atténuer ce patinage, d'imprimer aux cylindres de travail un mouvement de rotation, préalablement à leur entrée en contact avec le produit à laminer, en les faisant rouler sur une rampe (US-A 2978933).

La présente invention a pour but d'appliquer une solution similaire au cas des produits longs, tout en l'améliorant substantiellement. A cet effet, l'invention a pour objet un dispositif d'entraînement en rotation des galets de travail à gorge de laminage d'une installation de laminoir planétaire de produits longs constitué par une rampe associée à chaque rotor, disposée extérieurement à celui-ci et sur laquelle roule chaque galet avant de venir laminer le produit, caractérisé en ce que tout point de la piste de roulement de la rampe est situé à une distance de l'axe du rotor comprise entre les distances à cet axe du fond de la gorge du galet et du point de contact entre le galet et le produit à laminer le plus éloigné de l'axe du galet, et en ce que chaque galet comporte une portée ménagée à une extrémité au moins dudit galet et dont la surface latérale constitue une bande par l'intermédiaire de laquelle le galet vient au contact de la piste de roulement de ladite rampe.

On rappelle que les galets ont la forme générale d'un «diabolo». Les deux parties coniques sont raccordées à leur petite base par un arrondi formant le fond d'une gorge qui lamine les arêtes du produit et les flancs laminent les côtés du produit de part et d'autre de cette arête (voir par ex. la demande de brevet EP-A 0 000 290 ou le brevet n° FR-A 2 559 689).

Conformément à l'invention, on aura avantage à disposer la rampe de manière que sa piste de roulement soit à une distance de l'axe du rotor proche, voire égale, à celle de la demi-profondeur de la gorge.

Avantageusement, la piste de roulement de la rampe et/ou les tourillons sont pourvus d'une garniture à friction pour pallier la tendance du galet à patiner sur la rampe.

Comme on le comprend, l'invention consiste donc, dans ses caractéristiques essentielles, à équiper une installation de laminage planétaire de produits longs de moyens destinés à conférer aux galets un mouvement déterminé de rotation sur eux-mêmes avant qu'ils soient mis au contact du produit à laminer, le sens de cette rotation préalable étant le même que celui de la rotation sur lui-même qu'acquiert naturellement le galet lorsqu'il parcourt son arc de travail. En outre, la vitesse de rotation préalable des galets n'est pas quelconque, mais adaptée à celle acquise normalement en phase de tion brutale de la rotation des galets dans les premiers moments de leur venue au contact du produit. En somme, le résultat recherché par l'invention est la suppression, ou du moins une forte atténuation, de la discontinuité du mouvement de rotation d'un galet sur lui-même qui existe habituellement entre le moment de son engagement sur son arc de travail et les instants précédents où il est libre de rotation sur son axe.

L'invention sera de toute façon bien comprise, et d'autres aspects et avantages ressortiront plus clairement de la description qui suit, donnée en référence aux planches de dessins annexées, sur lesquelles:
- les fig. 1 a et 1 b sont des schémas à finalité pédagogique permettant de bien comprendre le principe de l'invention, le schéma 1 a étant une représentation réelle d'un galet à gorge pour produit long, le schéma 1 b étant, en correspondance de cote, une représentation fictive du galet de la fig. 1 a;
- la fig. 2 est une vue en section longitudinale médiane d'un galet de travail au contact par ses portées d'extrémité avec la piste de roulement;
- la fig. 3 est une vue schématique en coupe transversale médiane du galet et la rampe de roulement selon le plan AA de la figure 2.

Les figures 1 a et 1 illustrent la notion de «rayon de roulement» qui va permettre de comprendre les fondements de l'invention. Le «rayon de roulement» R, est le rayon intérieur d'une bague fictive 1, ayant pour axe, l'axe 2 du rotor (non représenté), et sur laquelle un galet fictif cylindrique 3, ayant même axe que l'axe 4 du galet réel 5 (représenté sur son arc de travail laminant une billette d'acier 6), roulerait en prenant une vitesse de rotation sur lui-même Ω_{f}, identique à la vitesse de rotation vraie Ω que prend le galet réel 5 autour de son axe 4. Il s'agit ici de la vitesse Ω du mouvement de rotation stabilisé, donc sans glissement, que prend le galet 5 le long de son arc de travail au terme de sa phase d'accélération brutale qui a lieu au cours des premiers instants de sa venue au contact du produit 6. Cette vitesse Ω est une grandeur mesurable par des moyens usuels. De même, la vitesse de rotation w du rotor autour de son axe 2 est imposée et constante. On aura noté que son sens est bien entendu opposé à celui de la rotation du galet 5.

On voit dès lors que si l'on désigne par «R» le rayon de l'orbite engendrée par l'asce 4 du galet réel 5, le galet fictif 3 a un rayon p = Rᵣ-R et il existe entre le rayon connu R et le rayon inconnu p, la relation suivante qui exprime la condition du roulement sans glissement recherchée

Cette relation permet de déterminer p, connaissant Ω_{f} que l'on prend égale à Ω, selon:

Dans l'installation de laminoir planétaire comme on le voit sur les figures 2 et 3, chaque rotor (symbolisé par son axe 2) est doté d'une rampe extérieure 7, solidaire du bâti de l'installation, présentant une piste de roulement 8 de profil longitudinal de forme circulaire centré sur l'axe 2 et de rayon R, = R+p, où p peut être déterminé à l'aide de la relation précédente. En outre, aux extrémités du galet 5 sont prévus des portées cylindriques 11 présentant une bande circulaire 9, de même axe 4 que le galet et de rayon p qui peut être déterminé par la relation précédente. Ainsi, avant d'aller au contact du produit à laminer 6, le galet vient rouler sur la piste 8 de la rampe 7 (par l'intermédiaire de la bande 9 de ses portées d'extrémité) où il ac- quiert déjà la vitesse de rotation sur lui-même que lui imposerait normalement par la suite le contact - avec le produit à laminer lorsqu'il parcourera son arc de travail TT' (fig. 3).

On observera que le rayon p de la bande 9 est nécessairement compris entre les rayons extrêmes de l'emprise du galet, c'est-à-dire entre le rayon G du fond de gorge 13 laminant l'arête du produit 6 et le rayon F des points d'extrémités 14 des flans 15 de la gorge laminant les côtés du produit de part et d'autre de cette arête.

Bien qu'en toute rigueur, une seule portée d'extrémité 11 par galet (donc également une seule rampe d'entraînement par rotor) suffise à la mise en oeuvre de l'installation, on comprend aisément que, pour des raisons de «porte-à-faux», de répartition des efforts et d'équilibrage des forces, il est préférable d'en prévoir deux.

Conformément à une autre variante avantageuse, la bande 9 est la face extérieure d'une garniture à friction 12 constituée par une bague que l'on emmanche sur les portées d'extrémité 11.

Cette garniture est constituée d'un matériau, tel que ceux utilisés dans les embrayages à friction, c'est-à-dire présentant de bonnes propriétés de frottement assurant un entraînement satisfaisant. Une garniture analogue peut bien entendu être également prévue pour constituer la piste de roulement 8 de la rampe 7 et ceci séparément ou conjointement avec la bague 12 des portées d'extrémité 11. Un autre avantage de la présence de telles garnitures est de constituer des bandes d'usure facilement remplaçables.

On aura observé sur la figure 3, que la rampe 7 de mise en vitesse préalable des galets est interrompue au voisinage de la barre laminée 6 afin que le galet soit libre de prendre la vitesse de rotation Ω correspondant aux conditions de contact avec le métal laminé sans risque de patinage. A son autre extrémité, la rampe peut se prolonger aussi loin que l'on souhaite autour du rotor. Cependant, l'expérience montre que, dans le cas de galets à portées cylindriques 11 ayant 15 cm de rayon, une longueur de rampe de l'ordre d'1 m est suffisante pour l'obtention du résultat recherché et ceci avec la gamme habituelle des vitesses de rotation imposées au rotor. Bien entendu, cette longueur de 1 m, peut être encore réduite si l'on utilise des garnitures à friction.

Il est clair que l'invention ne saurait se limiter à l'exemple décrit ci-avant mais s'étend à d'autres variantes ou équivalents dans la mesure où sont respectées les caractéristiques essentielles données dans les revendications ci-jointes.

En particulier, il est très commode de prévoir des portées d'extrémité 11 de forme conique. Cela, en association avec une rampe, telle que 7, non plus fixe dans l'espace, mais réglable en translation parallèle à l'axe 2 du rotor et radialement par rapport à cet axe, permet de modifier le rayon de roulement R, et par conséquent de régler la vitesse de rotation Ω du galet 5 sur la rampe 7 à la valeur souhaitée.

Bien entendu, dans cette variante, les moyens de fixation de la rampe 7 doivent la maintenir dans un même plan perpendiculaire à l'axe 2 du rotor tout en lui permettant un léger mouvement de basculement dans ce plan pour tenir compte du fait que l'enveloppe de la section droite de la portée conique du galet, contenue dans le plan de la rampe, est un cercle dont le rayon varie avec la position latérale de la rampe et ne peut donc rester constamment égal au rayon intérieur de la piste de roulement de la rampe.

Les moyens de fixation de la rampe peuvent être constitués de ressorts ou vérins hydrauliques ou pneumatiques, répartis sur le pourtour extérieur de la rampe et exerçant des efforts de poussée convergents dirigés vers l'axe du rotor. De tels moyens de fixation permettent à la fois un mouvement de basculement et un léger mouvement de translation radiale par rapport à l'axe du rotor. Bien entendu, si nécessaire, on prévoira des moyens supplémentaires distincts pour assurer un réglage radial de plus grande amplitude que celle permise par lesdits moyens de fixation.

Cette variante qui permet de faire varier le rayon p, est particulièrement intéressante dans la mesure où il n'est pas possible à l'avance, sans mesurer Ω avec précision, de connaître exactement la valeur de p qui donnera au galet la vitesse de rotation correspondant aux conditions optimales de laminage.

Comme on sait néanmoins que cette valeur est comprise entre le rayon minimum G du galet en fond de gorge et le rayon maximum F de la partie de la gorge en contact avec le produit laminé, on choisit a priori une position latérale de la rampe telle que le contact entre la rampe et la portée conique se fasse au niveau de la moitié de la profondeur de la gorge et on ajuste ensuite la position latérale de la rampe de manière à réaliser les conditions de laminage optimales entre le galet et le produit laminé qui se traduisent par une absence de patinage, un bon état de surface du produit laminé et une usure minimale des galets.

De même, si l'installation sera généralement mise en ceuvre de façon à égaliser la vitesse de rotation Ω du galet sur la rampe 7 à sa vitesse de roulement sans glissement sur l'arc de travail TT' il n'en reste pas moins envisageable, selon les souhaits ou nécessités de l'utilisateur, de prévoir un léger écart relatif de Δ % (par exemple 5 ou 10%) entre ces deux vitesses.

Compte tenu de ceci, la relation de détermination de p donnée auparavant s'exprime par la formulation générale suivante où A% peut être ou non égal à zéro.

L'option A % différent de zéro, signifie bien entendu que l'utilisateur accepte, au cours des premiers instants du contact avec le produit à laminer, un certain taux de glissement du roulement du galet sur le produit.

## Revendications

1. Dispositif d'entraînement en rotation des galets de travail d'une installation de laminoir planétaire de produits longs dans laquelle les galets comportent une gorge laminant les angles du produit et sont montés en rotation libre autour de leurs axes respectifs, lesquels sont parallèles entre eux et répartis à la périphérie de rotors dont l'axe de rotation est lui-même parallèle à ceux des galets, et constitué par une rampe associée à chaque rotor, disposée extérieurement à celui-ci et sur laquelle roule chaque galet avant de venir laminer le produit, caractérisé en ce que:
- tout point de la piste de roulement (8) de la rampe (7) est situé à une distance (R,) de l'axe (2) du rotor comprise entre les distances audit axe (2) du fond (13) de la gorge du galet (5) et du point de contact (14) entre le galet et le produit à laminer (6) le plus éloigné de l'axe (4) du galet;
- et en ce que chaque galet comporte une portée (11 ) ménagée à une extrémité au moins dudit galet et dont la surface latérale constitue une bande (9) par l'intermédiaire de laquelle le galet vient au contact de la piste de roulement (8) de la rampe (7).

2. Dispositif selon la revendication 1 caractérisé en ce que la piste de roulement (8) est située, en tout point, à une distance, de l'axe (2) du rotor, égale environ à celle de la demi-profondeur de la gorge du galet (5) définie par la génératrice de contact avec le produit à laminer (6).

3. Dispositif selon la revendication 1 caractérisé en ce que la distance (R,) de tout point de la piste de roulement (8) à l'axe (2) du rotor est égale ou sensiblement égale à la valeur qui peut être obtenue par la résolution de l'expression R,=R+p où R est le rayon de l'orbite parcourue par l'axe (4) du galet (5) et où est une grandeur dont la valeur est donnée par la relation

oú ω représente la vitesse de rotation angulaire du rotor autour de son axe (2) et Ω représente la vitesse de rotation angulaire stabilisée du galet (5) autour de son axe (4) lorsque ledit galet est sur son arc de travail (TT').

4. Dispositif selon la revendication 1 caractérisé en ce qu'une garniture à friction est prévue à l'endroit du contact entre la rampe (7) et le galet (5).

5. Dispositif selon la revendication 4 caractérisé en ce que ladite garniture à friction est une bague (12) emmanchée autour de la portée d'extrémité (11) du galet.

6. Dispositif selon la revendication 1 caractérisé en ce que la piste de roulement (8) de la rampe (7) a un profil longitudinal de forme circulaire centré sur l'axe (2) du rotor, ledit axe étant fixé dans l'espace.

7. Dispositif selon la revendication 1 caractérisé en ce que la portée d'extrémité (11) est de forme cylindrique.

8. Dispositif selon la revendication 1 caractérisé en ce que la portée d'extrémité des galets est de forme conique, en ce que la rampe (7) est réglable en translation parallèle à l'axe (2) du rotor et en ce que des moyens de fixation de la rampe sont prévus pour lui permettre un mouvement de basculement dans un plan perpendiculaire audit axe (2), lesdits moyens exerçant une action permanente dirigée vers l'axe (2) du rotor.

9. Dispositif selon la revendication 8 caractérisé en ce que des moyens supplémentaires distincts sont prévus pour assurer un réglage de la rampe (7) radialement par rapport à l'axe (2) du rotor.

10. Dispositif selon la revendication 8 caractérisé en ce que lesdits moyens de fixation de la rampe (7) sont constitués par des ressorts ou des vérins pneumatiques ou hydrauliques répartis sur le pourtour extérieur de la rampe.

## Patentansprüche

1. Rotationsantriebsvorrichtung für Arbeitsrollen eines Planetenwalzwerks für langes Walzgut, wobei die Rollen einen die Kanten des Walzgutes walzenden Halseinschnitt besitzen und um ihre jeweiligen Achsen frei drehbar gelagert sind, die zueinander parallel und über den Umfang eines Rotors verteilt sind, dessen Drehachse selbst parallel zu denen der Rollen liegt, mit einer jedem Rotor zugeordneten, ausserhalb desselben gelegenen Rampe, an der jede Rolle abrollt, bevor sie zum Walzen des Walzgutes kommt, dadurch gekennzeichnet, dass:
- jeder Punkt der Abrollbahn (8) der Rampe (7) in einer Entfernung (R,) von der Achse (2) des Rotors gelegen ist, die zwischen den Entfernungen zu dieser Achse (2) vom Boden (13) des Halseinschnittes der Rolle (5) und von dem von der Achse (4) der Rolle am weitesten entfernten Berührungspunkt (14) zwischen der Rolle und dem Walzgut (6) liegt;
- und dass jede Rolle einen an wenigstens einem Ende der Rolle herausgearbeiteten Endbereich (11) aufweist, dessen seitliche Oberfläche eine Einfassung (9) bildet, über die die Rolle mit der Abrollbahn (8) der Rampe (7) in Kontakt kommt.

2. Vorrichtung nach Anspruch 1, dadurch gekennzeichnet, dass die Abrollbahn (8) in jedem Punkte in einer Entfernung von der Achse (2) des Rotors liegt, die etwa gleich jener der halben Tiefe des Halseinschnittes der Rolle (5) ist, welche durch die Erzeugende des Kontaktes mit dem Walzgut (6) definiert ist.

3. Vorrichtung nach Anspruch 1, dadurch gekennzeichnet, dass die Entfernung (R,) jedes Punktes der Abrollbahn (8) zur Achse (2) des Rotors gleich oder im wesentlichen gleich demjenigen Werte ist, der durch die Auflösung des Ausdruckes R, = R+p erhältlich ist, wobei R der Radius der von der Achse (4) der Rolle (5) durchlaufenen Umlaufbahn ist und p eine Grösse, deren Wert durch das Verhältnis gegeben ist, wobei w die stabilisierte Winkeldrehgeschwindigkeit der Rolle (5) um ihre Achse (4) ist, wenn sich diese Rolle auf ihrem Arbeitskreisbogen (TT') befindet.

4. Vorrichtung nach Anspruch 1, dadurch gekennzeichnet, dass ein Reibbelag im Berührungsbereiche zwischen der Rampe (7) und der Rolle (5) vorgesehen ist.

5. Vorrichtung nach Anspruch 4, dadurch gekennzeichnet, dass der Reibbelag ein auf den Endbereich (11) der Rolle aufgeschrumpfter Ring (12) ist.

6. Vorrichtung nach Anspruch 1, dadurch gekennzeichnet, dass die Abrollbahn (8) der Rampe (7) ein kreisförmiges, auf die Achse (2) des Rotors zentriertes Längsprofil besitzt, welche Achse ortsfest angeordnet ist.

7. Vorrichtung nach Anspruch 1, dadurch gekennzeichnet, dass der Endberei, h (11) zylinderförmig ist.

8. Vorrichtung nach Anspruch 1, dadurch gekennzeichnet, dass der Endbereich der Rollen konusförmig ist, dass die Rampe (7) zu der Achse (2) des Rotors parallel verschiebbar ist, und dass Befestigungseinrichtungen für die Rampe vorgesehen sind, um ihr eine Schwenkbewegung in einer senkrecht zu dieser Achse (2) liegenden Ebene zu gestatten, welche Einrichtungen eine gegen die Achse (2) des Rotors gerichtete ständige Wirkung ausüben.

9. Vorrichtung nach Anspruch 8, dadurch gekennzeichnet, dass gesonderte Zusatzeinrichtungen zum Sichern einer bezüglich der Achse (2) des Rotors radialen Verstellung der Rampe (7) vorgesehen sind.

10. Vorrichtung nac Anspruch 8, dadurch gekennzeichnet, dass die Befestigungseinrichtungen für die Rampe (7) von Federn oder hydraulischen bzw. pneumatischen Zylindern gebildet sind, die über den Aussenumfang der Rampe verteilt sind.

## Claims

1. Device for rotationally driving the work rolls of a planetary mill for long rolling stock in which the rolls comprise a groove rolling the angles of the rolling stock and are mounted so as to rotate freely about their respective axes, which are parallel to each other and distributed on the periphery of rotors whose axis of rotation is itself parallel to those of the rolls, and consists of a ramp associated with each rotor and which is disposed on the outside of the latter and on which each roll runs before rolling the rolling stock, characterized in that:
- any point on the rolling track (8) of the ramp (7) is located at a distance (R,) from the axis (2) of the rotor of between the distances to the said axis (2) from the bottom (13) of the groove of the roll (5) and from the point of contact (14) between the roll and the rolling stock to be rolled (6) which is furthest away from the axis (4) of the roll;
- and in that each roll comprises a bearing surface (11) provided at at least one end of the said roll and whose lateral surface constitutes a strip (9) by means of which the roll comes into contact with the rolling track (8) of the ramp (7).

2. Device according to Claim 1, characterized in that the rolling track (8) is located, at any point, at a distance from the axis (2) of the rotor which is approximately equal to that of the half-depth of the groove of the roll (5) defined by the generatrix of contact with the rolling stock to be rolled (6).

3. Device according to Claim 1, characterized in that the distance (Rᵣ) from any point of the rolling track (8) to the axis (2) of the rotor is equal or substantially equal to the value which may be obtained by solving the expression R, = R+p, where R is the radius of the orbit travelled by the axis (4) of the roll (5) and where (sic) is a quantity whose value is given by the equation where ω represents the angular rotational speed of the rotor about its axis (2) and Q represents the stabilized angular rotational speed of the roll (5) about its axis (4) when the said roll is on its working arc (TT').

4. Device according to Claim 1, characterized in that a friction lining is provided at the point of contact between the ramp (7) and the roll (5).

5. Device according to Claim 4, characterized in that the said friction lining is a ring (12) fitted around the end bearing surface (11) of the roll.

6. Device according to Claim 1, characterized in that the rolling track (8) of the ramp (7) has a longitudinal profile of circular shape centred on the axis (2) of the rotor, the said axis being fixed in space.

7. Device according to Claim 1, characterized in that the end bearing surface (11) is of cylindrical shape.

8. Device according to Claim 1, characterized in that the end bearing surface of the rolls is of conical shape, and in that the ramp (7) is adjustable in translation parallel to the axis (2) of the rotor, and in that means for fixing the ramp are provided in order to allow it a tilting movement in a plane perpendicular to the said axis (2), the said means exerting a permanent action directed towards the axis (2) of the rotor.

9. Device according to Claim 8, characterized in that additional distinct means are provided in order to ensure radial adjustment ofthe ramp (7) with respect to the axis (2) of the rotor.

10. Device according to Claim 8, characterized in that the said means for fixing the ramp (7) consist of pneumatic or hydraulic jacks or springs distributed on the outer circumference of the ramp.
